# EUROPÄISCHE PATENTSCHRIFT

(11) **EP 0 184 209 B1**
(45) Veröffentlichungstag und Bekanntmachung des Hinweises auf die Patenterteilung: **29.03.1989**
(21) Anmeldenummer: 85115478.1
(22) Anmeldetag: 05.12.1985
(51) Int. Cl.: E02F 9/28

(54) **Baggerzahn-Anordnung**
Excavator tooth assembly
Montage pour dent d'excavatrice

(30) Priorität: 06.12.1984 DE 3444563
(43) Veröffentlichungstag der Anmeldung: 11.06.1986
(73) Patentinhaber: Lehnhoff Hartstahl GmbH & Co., D-76534 Baden-Baden (DE)
(72) Erfinder: Lehnhoff, Peter Alexander, D-7570 Baden-Baden (DE)
(74) Vertreter: Spott, Gottfried, Dr.

(56) Entgegenhaltungen:
- DE-A- 2 039 407
- DE-A- 2 114 498
- DE-A- 3 031 496
- FR-A- 2 189 590
- GB-A- 897 280
- US-A- 2 397 521
- US-A- 3 280 486
- US-A- 3 606 471
- US-A- 3 897 642

## Beschreibung

Die Erfindung betrifft eine Baggerzahn-Anordnung für Schaufelradeimer eines Schaufelradbaggers mit in Fassungen des Eimers auswechselbar angeordneten, in bezug auf die Oberkante des Eimers unterschiedliche Winkellagen aufweisenden Mittel-, Eck-und Seitenzähnen, die jeweils einen Zahnkeil und einen Zahnschaft mit dazwischen liegender Wulst aufweisen, wobei die Innenwandungen der Fassungen mit den Außenflächen des Zahnschaftes korrespondieren.

Schaufelradbagger graben bekanntlich das Gebirge mit Hilfe von Eimern, die an einem sich drehenden und längs eines Kreisbogens geführten Schaufelrad angeordnet sind, wobei diese Eimer beim Einsatz in schwerem Gebirge und bei der Naßbaggerung längs ihrer Oberkanten mit in ihrer Anordnung und Ausbildung dem Schneidvorgang angepaßten Baggerzähnen bestückt sein müssen, um das Schaufelrad immer "freischneiden" zu können. Demgemäß sind die Mittelzähne, Eckzähne und Seitenzähne in ihrer Zahnform und in ihren Abmessungen unterschiedlich ausgebildet; vgl. "Der Schaufelradbagger als Gewinnungsgerät", 1. Aufl., 1973, TRANS. TECH. PUBLICATIONS, Seite 121.

Eine solche Baggerzahn-Anordnung ist teuer in der Lagerhaltung und erschwert die Wartung. Ein weiterer Nachteil ist deren Verschraubung in der Wandung des Eimers, da hierdurch neben der Schwächung des Materials das Auswechseln der Baggerzähne erschwert wird. Die Befestigungsschrauben liegen nämlich unmittelbar im Bereich des abzubauenden Gebirges.

Es ist auch bekannt, hierfür ein starres Montageelement mit einer etwa U-förmigen Konfiguration vorzusehen und in die Stirnfläche dieses Montageelements eine Gruppe von in Querrichtung in Abstand voneinander angeordneten und in Längsrichtung verlaufenden Fassungen einzuarbeiten, die über die Grundlinie und die Schenkel der U-Form verteilt sind und jeweils zur Aufnahme der Schaftteile entsprechend unterschiedlich geformter Baggerzähne dienen; vgl. DE-A-2 330 543.

Der Erfindung liegt die Aufgabe zugrunde, die bekannte Baggerzahn-Anordnung für die Eimer eines Schaufelradbaggers bezüglich der an der Eimerkante angeordneten Baggerzähne und deren Anordnung sowie die hierfür benötigten Baggerzähne dahingehend weiterzubilden, daß das Graben im schweren Gebirge und das Naßbaggern besser als bisher mit größeren Standzeiten und kürzeren Montage- und Wartungszeiten durchführbar ist.

Ausgehend von einer Baggerzahn-Anordnung der eingangs genannten Art ist diese Aufgabe gemäß der Erfindung dadurch gelöst,

daß die Mittel-, Eck- und Seitenzähne (B₁ bis B₉) Baggerzähne von gleicher Zahnform und -abmessung sind,

daß die mit den Außenwandungen des Eimers (1) derart verschweißten Fassungen als von einander unabhängige Hülsen (H₁ bis Hg) ausgebildet sind, daß die Mittelachsen (M) für den oder die in einer oder mehreren, den Eimer (1) zentrisch oder in gleichen Abständen senkrecht schneidenden Ebenen angeordneten Mittelzähne (B₅) senkrecht zur Oberkante des Eimers stehen,

daß die Mittelachse (M) für die in der die Brustwandung (4) des Eimers (1) enthaltenden Ebene angeordneten Eckzähne (8₄, B₆) mit der Oberkante des Eimers gleich große aber entgegengesetzt gerichtete Neigungswinkel (η_{4/6}) einschließen,

daß die Mittelachsen (M) für die in der die Seitenwandungen (2, 3) des Eimers (1) einschließenden Ebene angeordneten Seitenzähne (B₁ bis B₃, B₇ bis Bₛ) mit der Oberkante (K) des Eimers (1) gleichgerichtete, aber unterschiedliche Neigungswinkel (η₁₋₃ und 11₇-₉ einschließen,

daß die Größen der Neigungswinkel (q₄ und η₆) für die als Eckzähne dienenden Baggerzähne (B₄, B₆) 10° bis 20°, vorzugsweise 15° betragen,

daß die Neigungswinkel (η₁₋₃ und η₇₋₉) für die als Seitenzähne (B₁ bis B₃, B₇ bis Bg) dienenden Baggerzähne um jeweils 5° zunehmend innerhalb eines Bereichs von 5° bis 20°, vorzugsweise bei 5°, 10° und 15° liegen,

daß den mit der Brustwandung (4) des Eimers (1) lösbar verbundenen Baggerzähnen (B₄ bis B₆) Anstellwinkel (a) im Bereich von 30° bis 50°, vorzugsweise von 43°, und einen Freiwinkel (y) in einem Bereich von 20° bis 28°, vorzugsweise von 23°, zugeordnet sind, und

daß den mit der Seitenwandung (2, 3) lösbar verbundenen Baggerzähnen (B₁ bis B₃ und B₇ bis Bₛ) Anstellwinkel (a) im Bereich von 30° bis 50°, vorzugsweise von 48°, und Freiwinkel (y) in einem Bereich von 20° bis 28°, vorzugsweise von 18°, zugeordnet sind.

Nach einem weiteren Merkmal der Erfindung sind die Mittel-, Eck- und Seitenzähne einstückige Baggerzähne mit je einem Zahnkeil und einem eine ebene Anlagefläche aufweisenden Zahnschaft, zwischen denen eine als Anschlag dienende Wulst angeordnet ist, wobei, bezogen auf die Anlagefläche des Zahnschaftes, die Zahnkeilunterseite eine Anhebung von 1° bis 3°, vorzugsweise von 2°, aufweist, wobei die Zahnkeiloberseite, bezogen auf die Anlagefläche, eine Absenkung von 20° bis 25°, vorzugsweise von 23°, aufweist, und wobei der Keilwinkel des Zahnkeils 19° bis 22°, vorzugsweise 21°, beträgt. Hierbei ist der Zahnschaft als im Querschnitt ein unregelmäßiges Sechseck bildender Pyramidenstumpf mit zwei ebenen, einander gegenüberliegenden Flächen ausgebildet, von denen die eine Fläche die in bezug auf die Basis des Pyramidenstumpfes senkrechte Anlagefläche bildet, und die weiteren, jeweils paarweise einander gegenüberliegenden Flächen des Pyramidenstumpfes einen Winkel von etwa 168" einschließen, wobei der Zahnkeil im Bereich unterhalb der Keilspitze im Querschnitt etwa doppel-T-förmig derart ausgebildet ist, daß sich die Aussparungen zwischen den Schenkeln des Doppel-T auf der Zahnkeiloberseite und der Zahnkeilunterseite befinden.

Zum Zwecke der lösbaren Befestigung am Baggereimer weist die Anlagefläche des Baggerzahnes einen Befestigungsnocken auf, der von einer Sicherungslasche umfaßt ist, die mit einem Schraubbolzen durch das dem Baggerzahn abgewandte Ende der Hülse ragt und dort eine Kappe trägt, welche mittels einer Schraube gegenüber dem zugewandten Hülsenende verspannbar ist.

Für bestimmte Anwendungszwecke ist es vorteilhaft, den Zahnkeil des erfindungsgemäßen Baggerzahnes als im Querschnitt kreuzförmigen Spitzzahn auszubilden.

Durch die erfindungsgemäße Ausbildung und der einzelnen Winkel des einzelnen Baggerzahnes ist eine Baggerzahn-Anordnung möglich, die für die Mittelzähne, Eckzähne und Seitenzähne jeweils gleiche Baggerzähne verwendet, wobei den unterschiedlichen Schneidaufgaben durch die unterschiedliche Winkellage der Baggerzähne in bezug auf die Oberkante des Eimers und die Neigung der die Baggerzähne aufnehmenden Hülsen Rechnung getragen wird. Da ein üblicher Schaufelradbagger etwa fünfzehn Eimer mit jeweils neun Baggerzähnen aufweist, ist sofort ersichtlich, daß durch die Anwendung gleich ausgebildeter Baggerzähne eine wesentliche Vereinfachung in der Herstellung, Montage und Wartung erzielbar ist. Da die die Baggerzähne lagernden Hülsen mit dem Eimer fest verschweißt sind, können Verwechslungen beim Austausch abgenutzter Baggerzähne nicht mehr auftreten. Das richtige Anschweißen der Hülsen wird durch an den Wandungen des Eimers vorgesehene Anlageflächen erleichtert. Die neue Wulst überdeckt die Oberkante der Hülse völlig, so daß diese gegen Abrieb und Verschmutzungen gesichert ist. Da die Spannorgane auf der dem Zahnkeil des Baggerzahnes abgewandt liegenden Seite der Hülse angeordnet sind, können diese ebenfalls vom abzutragenden Gebirge nicht mehr beschädigt werden, so daß das Lösen der Verbindung leichter als bisher möglich ist. Schließlich wird durch die Wahl der Spanschnittwinkel und Freischnittwinkel ein einwandfreies "Freischneiden" des Schaufelrades auch bei schwierigen Abbauverhältnissen und damit ein hoher Abbaugrad erreicht.

Die Erfindung ist nachfolgend anhand eines in der Zeichnung dargestellten Ausführungsbeispiels beschrieben.

Es zeigen:
Figur 1 eine Seitenansicht eines Schaufelradeimers mit der erfindungsgemäßen Bestückung mit Baggerzähnen nach der Erfindung,
Figur 2 eine Draufsicht auf den Schaufelradeimer nach Figur 1 ohne Baggerzähne,
Figur 3eine Ansicht auf die Brustwandung des Schaufelradeimers nach Figur 1,
Figur 4 eine Draufsicht auf einen Baggerzahn nach der Erfindung,
Figur 5 eine Seitenansicht auf den Baggerzahn nach Figur 4,
Figur 6 einen Schnitt gemäß der Linie VI-VI in Figur 4,
Figur 7 einen Schnitt gemäß der Linie VII-VII in Figur 5,
Figur 8 eine perspektivische Draufsicht auf die aus Sicherungslasche, Hülse, Kappe und Schraube bestehenden Befestigungsmittel für einen Baggerzahn nach Figur 4 und
Figur 9 einen Baggerzahn gemäß der Erfindung in der Ausbildung als Spitzzahn.

An den leicht nach innen geneigten Außenwandungen eines Schaufelradeimers 1 (Figur 1) eines hier nicht dargestellten Schaufelrades eines Schaufelradbaggers sind in vorliegendem Ausführungsbeispiel neun Baggerzähne B₁ bis Bg auswechselbar angeordnet, von denen je drei Baggerzähne den zwei Seitenwandungen 2 und 3 und drei Baggerzähne der Brustwandung 4 des Eimers zugeordnet sind. Hierzu dienen mit den Außenwandungen des Eimers zur Oberkante K bündig verschweißte, im Querschnitt U-förmige Hülsen H₁ bis Hg, deren Innenwandungen 5, 6 und 7 mit den Außenflächen des Zahnschaftes des noch näher zu beschreibenden Baggerzahnes korrespondieren; vgl. auch Figur 8.

Die Hülsen H sind, wie insbesondere die Figuren 1 und 3 zeigen, derart mit den Außenwandungen des Eimers verschweißt, daß sie, bezogen auf die Senkrechten S₁ bis Sg, jeweils unterschiedliche Neigungswinkel η₁ bis η₉ (etaₗ bis eta₉) aufweisen. Dementsprechend weisen auch die in die Hülsen H₁ bis H₉ einzusetzenden Baggerzähne B₁ bis Bg unterschiedliche Neigungswinkel η (eta) auf. Werden unter Bezugnahme auf Figur 2 die den Seitenwandungen 2 und 3 zugeordneten Baggerzähne B₄ und B₆ als Eckzähne sowie die Baggerzähne B₅ als Mittelzahn bezeichnet, so gilt, daß die Mittelachsen M des oder der in einer oder mehreren, den Eimer 1 zentrisch oder in gleichen Abständen senkrecht schneidenden Ebenen angeordneten Mittelzähne B₅ senkrecht zur Oberkante des Eimers stehen, daß die Mittelachse M der in der die Brustwandung 4 des Eimers 1 enthaltenden Ebene angeordneten Eckzähne B₄ und B₆ mit der Oberkante des Eimers gleich große aber entgegengesetzt gerichtete Neigungswinkel ₁₁₄ und η₆ (eta₄ und etas) einschließen, und daß die Mittelachsen M der in der die Seitenwandungen 2 und 3 des Eimers 1 einschließenden Ebene angeordneten Seitenzähne B₁ bis B₃ und B₇ bis Bg mit der Oberkante K des Eimers 1 gleichgerichtete, aber unterschiedliche Neigungswinkel η₁ bis η₃ und η₇ bis η₉ (eta₁ bis eta₃ und eta₇ bis etag) einschließen.

Wie Versuche gezeigt haben, betragen die Neigungswinkel η₄ und η₆ (eta₄ und eta₆) der Eckzähne B₄ und B₆ 10° bis 20°, vorzugsweise aber 15°, während die Neigungswinkel η₁ bis η₃ (etaₗ bis eta₃) und η₉ bis η₇ (etag bis eta₇) der Seitenzähne B₁ bis B₃ und B₉ bis B₇ von innen, das heißt vom nicht dargestellten Schaufelrad, also in bezug auf Figur 1 von links ausgehend, nach außen zur Brustwandung hin um jeweils 5° innerhalb eines Bereiches von 5° bis 20° zunehmen, so daß die Mittelachsen M in bezug auf die Senkrechten S₁ bis S₃ vorzugsweise eine Neigung von 5°, 10° und 15° aufweisen. Entsprechendes gilt auch für die den Senkrechten S₉ bis S₇ zugeordneten Mittelachsen M der in Figur 1 nicht sichtbaren Seitenzähne B₇ bis Bg.

Um das Aufschweißen der Hülsen H₁ bis H₉ zu erleichtern, weisen die Seitenwandungen und Brustwandungen 2 bis 4 des Eimers 1 Anlageflächen auf.

Nunmehr sei anhand der Figuren 4 bis 7 der unabhängig von seiner Verwendung als Seitenzahn, Eckzahn oder Mittelzahn jeweils gleich ausgebildete Baggerzahn B beschrieben.

Der einstückig, vorzugsweise gesenkgeschmiedete Baggerzahn weist einen Zahnkeil 10 und einen Zahnschaft 11 auf, zwischen denen sich eine breit ausgebildete Wulst 12 befindet, die, sobald der Baggerzahn in die zugehörige Hülse H eingesteckt ist, eine Abdeckung für die Hülse bildet. Der Zahnschaft ist im Querschnitt ein ein unregelmäßiges Sechseck bildender Pyramidenstumpf mit zwei ebenen, einander gegenüberliegenden Flächen 14,15, von denen die eine Fläche 14 die in bezug auf die Basis 36 des Pyramidenstumpfes senkrechte Anlagefläche 14 bildet, und die weiteren, jeweils paarweise einander gegenüberliegenden Flächen 16,17 und 18, 19 des Pyramidenstumpfes einen Winkel k von etwa 168° einschließen. Die Fläche 15 weist einen Neigungswinkel δ (delta) von 10° bis 14°, insbesondere von 12⁰, auf.

Der pyramidenförmige Zahnkeil 10 weist eine Zahnkeilunterseite 20 und eine Zahnkeiloberseite 21 auf; vgl. insbesondere Figur 5. Die Zahnkeilunterseite 20 weist, bezogen auf die Anlagefläche 14 des Baggerzahnes, eine Anhebung a (sigma) von 1° bis 3°, vorzugsweise von 2°, auf, während die Zahnkeiloberseite 21, bezogen auf diese Anlagefläche 14, eine Absenkung τ (tau) von 20° bis 25°, vorzugsweise von 23°, aufweist. Die dazu im wesentlichen rechtwinkligen Zahnkeilflächen sind, wie insbesondere Figur 4 zeigt, leicht konkav gekrümmt. Der Keilwinkel β (beta) des Zahnkeiles 10 beträgt 19° bis 22°, vorzugsweise 21°. Ferner ist der Zahnkeil 10 im Bereich unterhalb seiner Keilspitze 24 im Querschnitt etwa doppel-T-förmig ausgebildet (vgl. Figur 7) so daß sich Aussparungen 26 und 27 auf der Zahnkeiloberseite und der Zahnkeilunterseite 21 und 20 befinden, die sogenannte Selbstschärfeflächen sind.

Schließlich weist die am Zahnschaft 11 befindliche Anlagefläche 14 des Baggerzahnes B einen im unteren Bereich befindlichen Nocken 30 auf, der von einer Sicherungslasche 31 umfaßt ist, die mit einem Schraubbolzen 32 durch das dem Baggerzahn B abgewandte Ende der Hülse H ragt und dort eine Kappe 34 trägt, welche mittels einer Mutter 35 gegenüber dem zugewandten Hülsenende 37 verspannbar ist (vgl. Figuren 1 und 8).

Mit Hilfe der eben beschriebenen Befestigungsmittel läßt sich also der in die Hülse H eingesteckte Baggerzahn B auf einfache Weise festlegen, wie dies die Figuren 1 und 3 ebenfalls zeigen, wobei die Spannorgane etwa in der Mittelachse M liegen.

Unter Berücksichtigung der Neigung der Wandungen des Schaufelradeimers 1 und der vorstehend beschriebenen Anhebung 8 (sigma) und Absenkung τ (tau) der zahnkeilflächen 20 und 21 des Zahnkeils weist jeder Baggerzahn B₄ bis B₆ nach seinem Verbinden mit dem Eimer einen Anstellwinkel a (alpha) im Bereich von 30° bis 50°, vorzugsweise von 43°, und einen Freiwinkel y (gamma) in einem Bereich von 20° bis 28°, vorzugsweise von 23°, auf, während die mit der Seitenwandung 2, 3 lösbar verbundenen Baggerzähne B₁ bis B₃ und B₇ und Bg einen Anstellwinkel a (alpha) im Bereich von 30° bis 50°, vorzugsweise 48°, und einen Freiwinkel y (gamma) in einem Bereich von 20° bis 28°, vorzugsweise von 18°, aufweisen (vgl. Figur 1). Auf diese Weise erfolgt bei langen Standzeiten ein einwandfreies "Freischneiden" des Eimers und damit des Schaufelrades auch bei schwierigem Gebirge und bei Naßbaggerung.

Bei Schaufelradeimern mit ebenen Wandungen ist es für bestimmte Einsatzfälle zweckmäßig alle Baggerzähne mit gleichen Freiwinkeln und Anstellwinkeln anzuordnen. Die Freiwinkel y (gamma) betragen dann 2° bis 48°, vorzugsweise 26°, während die Anstellwinkel a (alpha) dann 20° bis 28°, vorzugsweise 23°, betragen.

Da für verschiedene Anwendungszwecke sogenannte Spitzzähne erforderlich sind, zeigt die Figur 9 die Ausbildung des vorstehend beschriebenen Baggerzahnes B als Spitzzahn. Dementsprechend ist bei sonst gleicher Ausbildung, insbesondere des Zahnschaftes 11 und des Wulstes 12, der Zahnkeil 10 als an sich bekannter Spitzkeil ausgebildet, der in eine Spitze 24', anstelle der Schneide 24, ausläuft.

## Patentansprüche

1. Baggerzahn-Anordnung für eine Schaufelrad-Eimer eines Schaufelradbaggers mit in Fassungen (H₁ bis Hg) des Eimers (1) auswechselbar angeordneten, in bezug auf die Oberkante des Eimers (1) unterschiedliche Winkellagen aufweisenden Mittel-, Eck- und Seitenzähnen (B₁ bis Bg), die jeweils einen Zahnkeil (10) und einen Zahnschaft (11) mit dazwischen liegender Wulst (12) aufweisen, wobei die Innenwandungen (5,6,7) der Fassungen (H₁ bis Hg) mit den Außenflächen (15 - 19) des Zahnschaftes (11) korrespondieren, dadurch gekennzeichnet,
daß die Mittel-, Eck- und Seitenzähne (B₁ bis B₉) Baggerzähne von gleicher Zahnform und -abmessung sind,
daß die mit den Außenwandungen des Eimers (1) derart verschweißten Fassungen als von einander unabhängige Hülsen (H₁ bis Hg) ausgebildet sind, daß die Mittelachsen (M) für den oder die in einer oder mehreren, den Eimer (1) zentrisch oder in gleichen Abständen senkrecht schneidenden Ebenen angeordneten Mittelzähne (B₅) senkrecht zur Oberkante des Eimers stehen,
daß die Mittelachse (M) für die in der die Brustwandung (4) des Eimers (1) enthaltenden Ebene angeordneten Eckzähne (B₄, B₆) mit der Oberkante des Eimers gleich große aber entgegengesetzt gerichtete Neigungswinkel (η_{4/6}) einschließen,
daß die Mittelachsen (M) für die in der die Seitenwandungen (2, 3) des Eimers (1) einschließenden Ebene angeordneten Seitenzähne (B₁ bis B₃, B₇ bis Bg) mit der Oberkante (K) des Eimers (1) gleichgerichtete, aber unterschiedliche Neigungswinkel (η₁₋₃ und η₇₋₉ einschließen,
daß die Größen der Neigungswinkel (η_{4/6}) für die als Eckzähne dienenden Baggerzähne (B₄, B₆) 10° bis 20°, vorzugsweise 15° betragen, daß die Neigungswinkel (η₁₋₃ und η₇₋₉) für die als Seitenzähne (B₁ bis B₃, B₇ bis Bg) dienenden Baggerzähne um jeweils 5° zunehmend innerhalb eines Bereichs von 5° bis 20°, vorzugsweise bei 5°, 10° und 15° liegen,
daß den mit der Brustwandung (4) des Eimers (1) lösbar verbundenen Baggerzähnen (B₄ bis Bε) Anstellwinkel (a) im Bereich von 30° bis 50°, vorzugsweise von 43°, und einen Freiwinkel (y) in einem Bereich von 20° bis 28°, vorzugsweise von 23°, zugeordnet sind, und
daß den mit der Seitenwandung (2, 3) lösbar verbundenen Baggerzähnen (B₁ bis B₃ und B₇ bis B₉) Anstellwinkel (a) im Bereich von 30° bis 50°, vorzugsweise von 48°, und Freiwinkel (y) in einem Bereich von 20° bis 28°, vorzugsweise von 18°, zugeordnet sind.

2. Baggerzahn-Anordnung nach Anspruch 1, dadurch gekennzeichnet, daß die Mittel-, Eck-und Seitenzähne (B₁ bis Bg) einstückige Baggerzähne sind mit je einem Zahnkeil (10) und einem eine ebene Anlagefläche aufweisenden Zahnschaft (11), zwischen denen eine als Anschlag dienende Wulst (12) angeordnet ist, wobei, bezogen auf die Anlagefläche (14) des Zahnschaftes (11), die Zahnkeilunterseite (20) eine Anhebung (σ = sigma) von 1° bis 3°, vorzugsweise von 2°, aufweist, daß die Zahnkeiloberseite (21), bezogen auf die Anlagefläche (14), eine Absenkung (τ = tau) von 20° bis 25°, vorzugsweise von 23°, aufweist, und daß der Keilwinkel (β = beta) des Zahnkeils (10) 19° bis 22°, vorzugsweise 21°, beträgt.

3. Baggerzahn-Anordnung nach Anspruch 2, dadurch gekennzeichnet, daß der Zahnschaft (11) als im Querschnitt ein unregelmäßiges Sechseck bildender Pyramidenstumpf mit zwei ebenen, einander gegenüberliegenden Flächen (14, 15) ausgebildet ist, von denen die eine Fläche (14) die in bezug auf die Basis (36) des Pyramidenstumpfes senkrechte Anlagefläche (14) bildet, und die weiteren, jeweils paarweise einander gegenüberliegenden Flächen (16, 17 und 18, 19) des Pyramidenstumpfes einen Winkel (k) von etwa 168° einschließen.

4. Baggerzahn-Anordnung nach den Ansprüchen 2 und 3, dadurch gekennzeichnet, daß die zwischen Zahnkeil (10) und Zahnschaft (11) befindliche Wulst (12) eine Abdeckung für die Hülse (4) bildet.

5. Baggerzahn-Anordnung nach den Ansprüchen 2 bis 4, dadurch gekennzeichnet, daß der Zahnkeil (10) im Bereich unterhalb der Keilspitze (24) im Querschnitt etwa doppel-T-förmig derart ausgebildet ist, daß sich Aussparungen (26, 27) zwischen den Schenkeln des Doppel-T auf der Zahnkeiloberseite und der Zahnkeilunterseite (21, 20) befinden.

6. Baggerzahn-Anordnung nach den Ansprüchen 2 bis 6, dadurch gekennzeichnet, daß die Anlagefläche (14) einen Befestigungsnocken (30) aufweist, der von einer Sicherungslasche (31) umfaßt ist, die mit einem Schraubbolzen (32) durch das dem Baggerzahn (B) abgewandte Ende der Hülse (H) ragt und dort eine Kappe (34) trägt, welche mittels einer Mutter (35) gegenüber dem zugewandten Hülsenende (37) verspannbar ist.

7. Baggerzahn-Anordnung nach den Ansprüchen 2 bis 7, dadurch gekennzeichnet, daß der Zahnkeil (10) als im Querschnitt kreuzförmiger Spitzzahn (24') ausgebildet ist.

8. Baggerzahn-Anordnung nach den Ansprüchen 2 bis 7, dadurch gekennzeichnet, daß die der ebenen Anlagefläche (14) gegenüberliegende Fläche (15) des Zahnschaftes (11) mit einem Neigungswinkel (δ = delta) von 10° bis 14°, vorzugsweise von 12°, zur Anlagefläche geneigt ist.

9. Baggerzahn-Anordnung nach Anspruch 1, dadurch gekennzeichnet, daß die Freiwinkel (y = gamma) der mit dem Schaufelradeimer (1) verbundenen Baggerzähne 2° bis 48°, vorzugsweise 26°, und der Anstellwinkel (a alpha) 20° bis 28°, vorzugsweise 23°, betragen.

## Claims

1. A digger tooth arrangement for a bucket of a bucket wheel excavator, having center, corner and side teeth (B₁ to Bg) replaceably arranged in mountings (H₁ to Hg) of the bucket (1) and having different angular positions with regard to the upper edge of the bucket (1), said teeth each comprising a tooth base (10) and a tooth shank (11) with a bead (12) therebetween, and the inner walls (5, 6, 7) of the mountings (H₁ to Hg) corresponding to the outer surfaces (15 to 19) of the tooth shank (11), characterized in
that the center, corner and side teeth (B₁ to Bg) are digger teeth of equal tooth shape and dimension,
that the mountings welded to the outer walls of the bucket (1) are shaped as sockets (H₁ to Hg) which are independent of each other, that the center axes (M) of one or more of the center teeth (B₅) arranged in one or more perpendicular section planes cutting the bucket (1) in the center or equally spaced thereto, are disposed normal to the upper edge of the bucket,
that the center axis (M) of the corner teeth (B₄, B₆) disposed in the plane comprising the front wall (4) of the bucket (1) are positioned so as to include equal, but opposed slope angles (η_{4/6}) with the upper edge of the bucket,
that the center axes (M) of the side teeth (B₁ to B₃, B₇ to Bg) arranged in the plane comprising the side walls (2, 3) of the bucket (1) are positioned so as to respectively include unequal slope angles (η₁₋₃ and η₇₋₉) oriented in the same direction with respect to the upper edge (K) of the bucket (1),
that the dimensions of the slope angles (η_{4/6}) for the digger teeth (B₄, B₆) serving as corner teeth are 10° to 20°, preferably 15°,
that the slope angles (η₁₋₃ and η₇₋₉) for the digger teeth serving as side teeth (B₁ to B₃, B₇ to Bg) increase respectively by 5° within a range of 5° to 20°, preferably at 5°, 10° and 15°,
that angles (a) are associated with digger teeth (B₄ to B₆) removably secured to the front wall (4) of the bucket (1), said angles (a) being in the range of 30° to 50°, preferably 43⁰, and a clearance angle (y) in the range of 20° to 28°, preferably 23°, and
that angles (a) in the range of 30° to 50°, preferably 48°, and clearance angles (y) in a range of 20° to 28°, preferably 18°, are associated with the digger teeth (B₁ to B₃ and B₇ to Bg) removably secured to the side wall (2, 3).

2. A digger tooth arrangement of claim 1, characterized in that the center, corner and side teeth (B₁ to Bg) are integral digger teeth having each a tooth base (10) and a tooth shank (11) comprising a planar contact surface, with a bead (12) being disposed therebetween serving as an abutment, and wherein the bottom of the tooth base (20) presents a positively inclined surface (σ = sigma) of 1 ° to 3°, preferably 2°, with respect to the planar contact surface (14) of the tooth shank (11), that the upper portion (21) of the tooth base with respect to said contact surface (14) presents a surface (_{T} = tau) negatively inclined between 20° and 25°, preferably 23°, wherein the rake angle (β = beta) of the tooth base (10) is 19° to 22°, preferably 21°.

3. A digger tooth arrangement of claim 2, wherein the tooth shank (11) is a truncated pyramid section with an irregular hexagon base and having two planar surfaces (14, 15) disposed opposite to each other, one of said surfaces (14) forming the perpendicular contact surface with respect to the pyramid base (36), whereas the further surfaces of the truncated pyramid are disposed relatively opposite to each other in pairs (16,17 and 18, 19) to include an angle (k) of about 168°.

4. A digger tooth arrangement of claims 2 and 3 wherein said bead (12) disposed between said tooth base (10) and said tooth shank (11) serves as a closure means for said socket (4).

5. A digger tooth arrangement of claims 2 to 4, wherein said tooth base (10) in the area directed away from said wedge point (24) essentially forms a double T section, recesses (26, 27) between the legs of said double T being formed on the upper portion and on the bottom portion (21, 20) of said tooth base.

6. A digger tooth arrangement of claims 2 to 5, wherein said contact surface (14) is provided with a projection (30) to be engaged by a retaining lug (31), said retaining lug by means of a threaded bolt (32) extending through the end of said socket (H) away from the digger tooth and carrying a closure cap (34) said closure cap being secured by means of a lock nut (35) to the adjacent end (37) of said socket.

7. A digger tooth arrangement of claims 2 to 6, wherein the tooth base (10) is a pointed tooth of cross-shaped section (24').

8. A digger tooth arrangement of claims 2 to 7, wherein the surface (15) of the tooth shank (11) disposed opposite of said planar contact surface (14) is inclined with respect to said surface (14) at an angle (8 = delta) of 10° to 14°, preferably 12°.

9. A digger tooth arrangement of claim 1 wherein the clearance angles (y= gamma) of the digger teeth secured to said excavating bucket (1) are 2° to 48°, preferably 26°, said mounting angle (α= alpha) being 20° to 28°, preferably 23°.

## Revendications

1. Disposition de dents d'excavatrice pour un godet du tambour à godets d'une excavatrice, comprenant des dents centrales, d'encoignure et latérales (B₁ à Bg), présentant des positions angulaires différentes par rapport au bord supérieur du godet (1) et disposées de façon interchangeable dans des montures (H₁ à Hg) du godet (1), lesdites dents comportant chacune une partie formant coin (10) et une partie formant hampe (11), avec un renflement (12) entre lesdites parties, les parois intérieures (5, 6, 7) des montures (H₁ à Hg) correspondant aux parois extérieures (15 à 19) des parties de dents (11) formant hampe, ladite disposition étant caractérisé en ce que
les dents centrales, d'encoignure et latérales (B₁ à B₉) ont les mêmes formes et dimensions;
en ce que les montures soudées aux parois extérieures de godet (1) sont constituées sous forme de fourreaux (H₁ à Hg) indépendants les uns des autres de telle manière que les axes médians (M) de la dent centrale ou des dents centrales (B₅) disposés dans un ou plusieurs plans coupant perpendiculairement le godet (1) au centre ou à des distances d'écartement égales, sont perpendiculaires au bord supérieur du godet;
en ce que les axes médians (M) des dents de coin (B₄, B₆), disposés dans le plan contenant la paroi de face (4) du godet (1), font avec le bord supérieur du godet des angles d'inclinaison de même grandeur, mais de sens opposé;
en ce que les axes médians (M) des dents latérales (B₁ à B₃, 8₇ à Bg) disposés dans le plan incluant les parois latérales (2, 3) du godet (1) font avec le bord supérieur (K) des angles d'inclinaison (η₁₋₃ et η₇₋₉) dirigés de même, mais de grandeur différente;
en ce que les grandeurs des angles d'inclinaison (η_{4/6}) des dents d'excavatrice (B₄, B₆) servant de dents de coin sont de 10 à 20°, ou de préférence de 15° ;
en ce que les angles d'inclinaison (η₁₋₃ et η₇₋₉) des dents d'excavatrice servant de dents latérales (B₁ à B₃, B₇ à B₉) se trouvant, chaque fois en augmentnt de 5°, à l'intérieur d'un intervalle allant de 5° à 20°, et sont de préférence de 5°, 10° et 15°;
en ce qu'il est attribué, aux dents d'excavatrice (B₄ à B₆) reliées de façon détachable à la paroi de face (4) du godet (1), des angles d'attaque (a) dans l'intervalle de 30° à 50° ou de préférence de 43°, et un angle d'incidence libre (y) dans l'intervalle de 20 à 28° et de préférence de 23° ;
en ce qu'il est attribué, aux dents d'excavatrice (B₁ à B₃ et B₇ à B₉), reliées de façon détachable à la paroi latérale (2, 3), des angles d'attaque (a) dans l'intervalle de 30 à 50°, ou de préférence de 48°, et des angles d'incidence libre (y) dans un intervalle de 20 à 28°, ou de préférence de 18°.

2. Disposition de dents d'excavatrice selon la revendication 1, caractérisée en ce que les dents centrales, d'encoignure et latérales (B₁ à B₉) sont des dents d'excavatrice d'une seule pièce comprenant chacune une partie formant coin (10) et une partie formant hampe (11) qui comporte une surface d'assise plane, avec un renflement (12) servant d'arrêt entre lesdites parties, le côté inférieur (20) de la partie formant coin présentant, par rapport à la surface d'arrêt (14) de la partie de dent (11) formant hampe, une surélévation σ (= sigma) de 1 à 3°, ou de préférence de 2°;
en ce que le côté supérieur de la partie de dent (21) formant coin présente, par rapport à la surface d'arrêt (14), un renforcement τ (= tau) de 20 à 25° ou de préférence de 23° ;
et en ce que l'angle de coin β(= beta) de la partie de dent (10) formant coin est de 19 à 22°, ou de préférence de 21°.

3. Disposition de dents d'excavatrice selon la revendication 2, caractérisée en ce que la partie de dent (11) formant hampe est constituée comme un tronc de pyramide formant, en section transversale, un hexagone irrégulier, avec deux surfaces planes (14, 16) mutuellement opposées, dont l'une (14) forme la surface d'assise perpendiculaire à la base (36) du tronc de pyramide, et dont les autres surface (16, 17 et 18, 19) du tronc de pyramide, chacune mutuellement en regard par paires, dont entre elles un angle (k) de 168° environ.

4. Disposition de dents d'excavatrice selon les revendications 2 et 3, caractérisée en ce que le renflement (12) se trouvant entre la partie de dent (10) formant coin et la partie de dent (11) formant hampe constitue une couverture pour le fourreau (4).

5. Disposition de dents d'excavatrice selon les revendications 2 à 4, caractérisée en ce que la partie de dent (10) formant coin est conformée, dans la région située en dessous de la pointe (24) du coin, sensiblement en forme de double T en section transversale, de façon qu'il y ait des évidements (26, 27) entre les branches du double T sur le côté supérieur de la forme en coin de la dent et de son côté inférieur (21, 20).

6. Disposition de dents d'excavatrice selon les revendications 2 à 5, caractérisée en ce que la surface d'assise (14) comporte un ergot (30) de fixation, enserré par un collier de sécurité, dont une tige filetée (32) dépasse de l'extrémité du fourreau (11) éloignée de la dent d'excavatrice (B) et porte à cet endroit une coiffe (34), laquelle peut se déformer au moyen d'un écrou (35) par rapport à l'extrémité proche (37) du fourreau.

7. Disposition de dents d'excavatrice selon les revendications 2 à 6, caractérisée en ce que la partie de dent (10) formant coin est constituée comme une dent pointue (24') en forme de croix en section transversale.

8. Disposition de dents d'excavatrice selon les revendications 2 à 7, caractérisée en ce que la surface (15), en regard de la surface d'assise plane (14) de la partie de dent (11) formant hampe, est inclinée sous un angle d'inclinaison δ (= delta) de 10 à 14°, ou de préférence de 12°, par rapport à ladite surface d'assise.

9. Disposition de dents d'excavatrice selon la revendication 1, caractérisée en ce que l'angle d'incidence libre y (= gamma) des dents d'excavatrice reliées au godet (1) du tambour à godets est de 2 à 48°, ou de préférence de 26°, et l'angle d'attaque a (= alpha), 20 à 28°, ou de préférence 23°.
